# EUROPÄISCHE PATENTSCHRIFT

(11) **EP 0 048 839 B1**
(45) Veröffentlichungstag und Bekanntmachung des Hinweises auf die Patenterteilung: **22.02.1984**
(21) Anmeldenummer: 81106915.2
(22) Anmeldetag: 03.09.1981
(51) Int. Cl.: H01J 31/12, H01J 9/26, H01J 63/06, H01J 17/49

(54) **Flacher Bildschirm, Verfahren zu seiner Herstellung und seine Verwendung**
Flat image screen, process for manufacturing and using the same
Ecran de visualisation plat, procédés pour sa fabrication et son utilisation

(30) Priorität: 29.09.1980 DE 3036671
(43) Veröffentlichungstag der Anmeldung: 07.04.1982
(73) Patentinhaber: SIEMENS AKTIENGESELLSCHAFT, 80333 München (DE)
(72) Erfinder: Heynisch, Hinrich, Dr. rer. nat. Dipl. Phys., D-8052 Gräfelfing (DE)

## Beschreibung

Die Erfindung betrifft einen flachen Bildschirm gemäß dem Oberbegriff des Anspruchs 1 und umfaßt außerdem Fertigungstechniken und Anwendungsmöglichkeiten für diese Röhre. Ein Display der genannten Art wird beispielsweise in der DE-A-2 655 498 beschrieben.

In der Praxis bereitet die Distanzierung der beiden Trägerplatten noch immer erhebliche Schwierigkeiten. Denn man muß sicherstellen, daß die beiden Substrate auf der gesamten Anzeigefläche einen vorgegebenen Abstand genau einhalten und dafür eine Konstruktion suchen, mit deren Hilfe die Platten dem hohen Außendruck ohne jede Verformung standhalten können; dabei haben die Stütz- und Distanzierelemente so beschaffen zu sein, daß sie die optischen Qualitäten des Panels nicht beeinträchtigen.

In den letzten Jahren sind eine Reihe von Versuchen unternommen worden, die genannten Probleme zu lösen. So hatte man etwa daran gedacht, in dem Raum zwischen den beiden Platten eine Vielzahl von relativ kleinvolumigen Distanzkörpern zu verteilen. Es stellte sich jedoch heraus, daß dieser Weg nur dann erfolgreich ist, wenn man auf die Positionierung der einzelnen Partikel große Sorgfalt verwendet und die Teilchen an Ort und Stelle unter erheblichem Aufwand fixiert (vgl. hierzu neben der eingangs zitierten Offenlegungsschrift, nach der Metallkörper auf Leiterbahnen aufgelegt und mit einer Thermo-Druck-Metallisierung oder dergleichen befestigt werden sollen, auch »IBM Technical Disclosure Bulletin« 19 (1977) 3066 oder 20 (1978) 3496, wonach Glasteilchen in Substratvertiefungen eingebracht bzw. durch eine Verteilerschablone an den vorgesehenen Platz gebracht und durch Aufschmelzen eines Substratüberzuges angeheftet werden).

Die Plazierungs- und Verankerungsarbeit wird zweifellos geringer, wenn man zu großflächigen Distanziereinheiten, beispielsweise Strukturen mit wabenförmigen oder girlandenartigen Mustern (DE-A-2 750 587) oder regelmäßig gelochten Platten (DE-A-2 855 108), übergeht. Allerdings werden diese Erleichterungen mit einer relativ mühevollen Fertigung erkauft. Denn die Distanzierstrukturen müssen mit Durchbrüchen versehen werden, die unter Umständen ein hochfeines Raster bilden und überdies mit jedem Bildpunkt genau fluchten sollen. Die Anforderungen sind dabei besonders hoch, wenn das Display mit Elektronenstrahlen arbeitet und dementsprechend Kurzschlüsse und/ oder Darstellungsfehler aufgrund von Wandaufladungen zu befürchten sind.

Aus der DE-A-2 815 687 ist eine Siebensegmentflüssigkristallanzeige mit den im Anspruch 1 angegebenen Merkmalen a, b und c bekannt, bei der Abstandselemente jeweils aus einem von einem der beiden Trägerplatten ausgehenden Stift bestehen, der mit der Trägerplatte, von der er ausgeht, stoffschlüssig verbunden ist.

Der Erfindung liegt die Aufgabe zugrunde, einen Flachbildschirm mit einer Plattendistanzierung anzugeben, die keine besonderen Herstellungs- oder Montageprobleme aufgibt, einen wohldefinierten Substratabstand gewährleistet, druck- und hochspannungsfest ist, auch feinste Bildpunktraster zuläßt und zudem auch für extrem flache Elektronenstrahlpanels geeignet ist. Diese Aufgabe wird erfindungsgemäß durch einen Bildschirm mit den Merkmalen des Patentanspruchs 1 gelöst.

Der erfindungsgemäße Bildschirm zeichnet sich vor allem dadurch aus, daß sämtliche Abstandshalter auch ohne besondere Vorkehrungen richtig zu den Bildpunkten liegen, aufgrund eines großen Kriechweges kurzschlußsicher sind und nicht zuletzt höchst einfach realisiert werden können. So genügt es, die Platten unter Verwendung geeigneter Masken tiefzuätzen oder - dies ist eine besonders elegante Methode - durch einen Preßvorgang zu strukturieren. Darüber hinaus wird die Bildgüte normalerweise nicht merklich verschlechtert; sie bleibt sogar auch noch unter ungünstigen Wärmebedingungen und/oder nach längeren Betriebszeiten erhalten, da die erfindungsgemäß vorgesehenen Distanzierelemente thermisch ideal an die Trägerplatten angepaßt sind.

Es ist an sich nicht mehr neu, zur Verbesserung der Hochspannungsfestigkeit Distanzelemente mit einem gefalteten Oberflächenverlauf zu verwenden; vgl. hierzu die DE-A-2 615 721. Dort gehören allerdings die Abstandshalterteile nicht zu den Trägerplatten; überdies sind die Stifte durch Öffnungen in der einen Trägerplatte hindurchgeführt und enden in außen angesetzten Bechern.

Eine erfindungsgemäße Bildröhre eignet sich vor allem zur Darstellung von Fernsehbildern und arbeitet vorzugsweise mit Elektronen, die im hinteren Röhrenteil mit Hilfe einer Steuermatrix erzeugt und nach vorn auf eine mit Phosphor beschichtete Anode geleitet werden. Als Elektronenquelle erscheinen dabei insbesondere Kaltkathoden oder Fotokathoden mit außen angebrachter IR-Steuermatrix sinnvoll, denn in diesen Fällen kann die Gesamtkonstruktion sehr einfach, robust, flach und leicht gehalten werden. Berechnungen zeigen, daß bei einer Schirmfläche von 400 mm x 600 mm ohne weiteres eine Bautiefe unter 10 mm und ein Gewicht von weniger als 3 kg möglich ist.

Weitere vorteilhafte Ausgestaltungen und Weiterbildungen des Lösungsvorschlags sind Gegenstand zusätzlicher Ansprüche.

Die Erfindung soll nun anhand eines besonders bevorzugten Ausführungsbeispiels unter Bezugnahme auf die beigefügte Zeichnung näher erläutert werden. In den Figuren sind einander entsprechende Teile mit gleichen Bezugszeichen versehen.

Es zeigt
Fig. 1 das Ausführungsbeispiel in einem schematisch gehaltenen Seitenschnitt,
Fig. 2 eine Einzelheit aus Fig. 1, vergrößert dargestellt, und
Fig. 3 das Ausführungsbeispiel der Fig. 1 im Schnitt 111-111, teilweise weggebrochen und ohne Kathodenschicht.

Das dargestellte Display ist als Bildschirm eines Farbfernsehgerätes vorgesehen. Seine Vakuumhülle besteht aus zwei zueinander parallelen Trägerplatten (Vorderplatte 1, Rückplatte 2), die über einen Rahmen 3 miteinander verbunden sind.

Die Vorderplatte trägt auf ihrer Rückseite eine Schar aus zueinander parallelen Anodenstreifen 4, die jeweils mit einem Phosphorstreifen 6 überzogen sind. Jeder dritte Phosphorstreifen leuchtet bei Elektronenbeschuß in der gleichen Farbe auf. (Farbige Bilder lassen sich bekanntlich durch drei Grundfarben, in der Regel rot, grün und blau, erzeugen.) Die Anodenstreifen, die Phosphors gleicher Farbe tragen, sind jeweils auf einen gemeinsamen Anschluß 7 geführt, der die Vakuumhülle zwischen Rahmen und Vorderplatte durchtritt.

Die Rückplatte enthält eine Steuermatrix aus Zeilenleitern 8 und Spaltenleitern 9, wobei die Spaltenleiter in den Kreuzungspunkten der Matrix jeweils mit einer Öffnung 11 versehen sind. Zwischen den beiden Leiterebenen befindet sich eine Kathodenschicht 12, die in jedem der Kreuzungspunkte ein aktives Kathodenelement hat. Die Kathodenelemente sind im vorliegenden Fall Kaltkathoden mit Heteroübergang und negativer Elektronenaffinität auf der Basis GaP-GaAIP.

Die beiden Trägerplatten werden durch Abstandshalter voneinander distanziert, deren Aufbau am besten in den Fig. 2 und 3 zu erkennen ist. Die Vorderplatte 1 enthält ein regelmäßiges Muster aus stiftartigen Vorsprüngen (Stifte 13), und die Rückplatte hat ein entsprechendes Muster aus hohlzylinderförmigen Vorsprüngen (Hohlzylinder 14). Jeder Stift ragt in einen der Hohlzylinder hinein, ohne dessen Seitenwand zu berühren, und schlägt am Zylinderboden an. Auf diese Weise entsteht zwischen der Steuermatrix und den Anodenstreifen längs der Abstandshalteroberfläche ein relativ langer Pfad. Man kann die beiden Platten bis auf etwa 1 mm einander nähern, wenn das Display mit einer Hochspannung von mehreren kV betrieben werden soll. Fig. 3 zeigt wie die einzelnen Distanzierelemente in der Steuermatrix verteilt sind. Jedem Bildpunkt, der aus dem Farbentripel rot/grün/blau gebildet wird, ist ein Abstandshalter zugeordnet. In einem typischen Beispiel haben die Kathodenelemente einen Durchmesser von 0,2 mm, die Phosphorstreifen eine Breite von 0,4 mm, die Hohlzylinder einen Außendurchmesser von 0,4 mm und einen Innendurchmesser von 0,25 mm und die Stützen einen Querschnitt von knapp 0,2 mm.

In einzelnen Fällen kann es zu spürbaren Wandaufladungen an den Distanzelementen kommen - etwa dann, wenn man den Stiften und/oder Hohlzylindern relativ große Querabmessungen gibt. Hier empfiehlt es sich, die den Elektronenstrahlen zugewandten Stift- bzw. Hohlzylinderoberflächen mit einem schwach leitenden Überzug, etwa einer Lithiumverbindung in wäßriger Lösung, zu beschichten.

Das Display arbeitet folgendermaßen:
Die einzelnen Zeilenleiter werden zeitlich nacheinander abgetastet, und während eine Zeile eingeschaltet ist, erhalten die Spalten nacheinander die drei Farbauszüge der Zeileninformation und zugleich die jeweils zugehörigen Anodenstreifen ein Hochspannungssignal.

Im vorliegenden Fall bestehen die beiden Trägerplatten aus wenigen mm starken Glassubstraten, der Rahmen aus einem ca. 1 mm dicken Glasteil und die Elektroden aus den dafür üblichen Metallen wie Titan, Gold oder Platin. Die Substrate haben ihre Vorsprünge durch einen Warmpreßprozeß erhalten, bei dem man eine geeignet geformte Matrize unter erhöhten Temperaturen auf die zunächst noch ebene Plattenoberfläche drückt. Leiter und Phosphorschichten sind in üblichen Dünnschichttechniken hergestellt.

Die Erfindung beschränkt sich nicht auf das dargestellte Ausführungsbeispiel. So besteht vor allem bei der Gestaltung der Abstandshalter noch ein erheblicher Gestaltungsspielraum. Beispielsweise könnte man statt runder auch rechteckige Querschnitte wählen und die stiftaufnehmenden Teile mit einem Boden versehen, der nicht auf dem Niveau der restlichen Plattenoberfläche liegt. Dementsprechend weit ist der verwendete Begriff »Hohlkörper« auszulegen.

## Patentansprüche

1. Flacher Bildschirm mit einer Matrix aus selektiv ansteuerbaren Bildpunkten, enthaltend
a) zwei jeweils zueinander parallele, über einen Rahmen vakuumdicht miteinander verbundene Trägerplatten, von denen eine eine Vorderplatte (1) und die andere eine Rückplatte (2) darstellt, die
b) auf ihren einander zugewandten Seiten jeweils mindestens eine getrennt ansteuerbare Elektrode (4; 8,12,9) tragen und
c) beide durch eine Vielzahl von Abstandselementen (13,14) voneinander distanziert sind,
dadurch gekennzeichnet, daß die Abstandselemente folgendermaßen beschaffen sind:
d) sie bestehen jeweils aus einem von einer der beiden Trägerplatten (1, 2) ausgehenden Stift (13) und einem von der anderen Trägerplatte (2) ausgehenden Hohlkörper (14) mit einem U-förmigen Querschnitt in einer zu den Stiften parallelen Schnittebene, wobei
e) jeder Stift (13) in einen der Hohlkörper (14) hineinragt, ohne dabei dessen Seitenwandung zu berühren, und an den Hohlkörperboden anschlägt, ferner
f) Stifte (13) und Hohlkörper (14) mit den Trägerplatten (1, 2), von denen sie jeweils ausgehen, stoffschlüssig verbunden sind und schließlich
g) jedem Bildpunkt ein Abstandselement zugeordnet ist.

2. Bildschirm nach Anspruch 1, dadurch gekennzeichnet, daß die Stifte (13) von der Vorderplatte (1) und die Hohlkörper (14) von der Rückplatte (2) ausgehen.

3. Bildschirm nach Anspruch 1 oder 2, dadurch gekennzeichnet, daß die Stifte (13) und Hohlkörper (14) einen runden oder einen rechteckigen Querschnitt haben.

4. Bildschirm nach einem der Ansprüche 1 bis 3, dadurch gekennzeichnet, daß die Stifte (13) oder/und Hohlkörper (14) mit einer widerstandsbehafteten Schicht überzogen sind.

5. Verfahren zur Herstellung eines Bildschirms gemäß einem der Ansprüche 1 bis 4, dadurch gekennzeichnet, daß die Stifte (13) und die Hohlkörper (14) durch einen Ätzprozeß aus der zugehörigen Trägerplatte (1, 2) herausgearbeitet werden.

6. Verfahren zur Herstellung eines Bildschirms gemäß einem der Ansprüche 1 bis 4, dadurch gekennzeichnet, daß die Stifte (13) und Hohlkörper (14) durch einen Preßvorgang aus der zugehörigen Trägerplatte (1, 2) herausgearbeitet werden.

7. Bildschirm nach einem der Ansprüche 1 bis 4, gekennzeichnet durch seine Verwendung zur Darstellung von Fernsehbildern.

## Claims

1. A flat screen having a matrix consisting of selectively operable image points, containing
a) two carrier plates arranged parallel to one another and connected to one another by a frame in vacuum-tight manner, one of which represents a front plate (1) and the other represents a rear plate (2), which
b) respectively carry at least one separately operable electrode (4; 8,12, 9) on their sides facing towards one another, and
c) are both spaced from one another by a plurality of spacing elements (13,14),
characterised in that the spacing elements are constructed as follows:
d) they each consist of a pin (13) which extends from one of the two carrier plates (1, 2) and of a hollow body (14) which extends from the other carrier plate (2) and which has a U-shaped cross-section in a sectional plane parallel to the pins, where
e) each pin (13) projects into one of the hollow bodies (14) without contacting the side walls thereof and abuts against the base of the hollow body, and
f) pins (13) and hollow bodies (14) are materially bonded to the carrier plates (1, 2) from which they extend, and finally
g) to each image point is assigned one spacing element.

2. A screen according to Claim 1, characterised in that the pins (13) extend from the front plate (1) and the hollow bodies (14) extend from the rear plate (2).

3. A screen according to Claim 1 or Claim 2, characterised in that the pins (13) and hollow bodies (14) have a circular or rectangular cross-section.

4. A screen according to one of Claims 1 to 3, characterised in that the pins (13) or/and hollow bodies (14) are coated with a resistive layer.

5. A process for the production of a screen as claimed in one of Claims 1 to 4, characterised in that the pins (13) and the hollow bodies (14) are formed from the appropriate carrier plate (1, 2) by an etching step.

6. A process for the production of a screen as claimed in one of Claims 1 to 4, characterised in that the pins (13) and hollow bodies (14) are formed from the appropriate carrier plate (1, 2) by means of a pressing step.

7. A screen as claimed in one of Claims 1 to 4, characterised by its use for the display of television pictures.

## Revendications

1. Ecran de visualisation plat comportant une matrice formée de points d'image pouvant être excités de façon sélective, comportant,
a) deux plaques de support parallèles entre elles et reliées entre elles d'une manière étanche au vide par l'intermédiaire d'un cadre et dont l'une représente une plaque avant (1) et dont l'autre représente une plaque arrière (2), qui
b) portent sur leurs faces tournées l'une vers l'autre, respectivement au moins une électrode (4; 8, 12, 9) pouvant être excitée séparément, et
c) qui toutes les deux sont maintenues distances l'une de l'autre par un grand nombre d'éléments d'entretoisement (13, 14),
caractérisé par le fait que les éléments d'entretoisement sont réalisés de la manière suivante:
d) ils sont constitués chacun par une tige (13) saillant à partir de l'une des deux plaques de support (1, 2) et par un corps creux (14) saillant à partir de l'autre plaque de support (2) et possédant une section transversale en forme de U dans un plan de coupe parallèle aux tiges,
e) chaque tige (13) pénètre dans un corps creux (14) sans contacter la paroi latérale de ce dernier, et est en butée contre le fond du corps creux, et en outre
f) des tiges (13) et des corps creux (14) sont reliés, de façon compatible du point de vue des matériaux, aux plaques de support (1, 2), à partir desquelles ils font saillie, et enfin
g) à chaque point d'image est associé un élément d'entretoisement.

2. Ecran de visualisation suivant la revendication 1, caractérisé par le fait que les tiges (13) font saillie à partir de la plaque avant (1) et que les corps creux (14) font saillie à partir de la plaque arrière (2).

3. Ecran de visualisation selon la revendication 1 ou 2, caractérisé par le fait que les tiges (13) et les corps creux possèdent une section transversale ronde ou rectangulaire.

4. Ecran de visualisation selon l'une des revendications 1 à 3, caractérisé par le fait que les tiges (13) et/ou les corps creux (14) sont revêtus d'une couche présentant une résistance.

5. Procédé pour réaliser un écran de visualisation selon l'une des revendications 1 à 4, caractérisé par la fait que les tiges (13) et les corps creux (14) sont réalisés à partir de la plaque de support associée (1, 2) par un procédé d'attaque chimique.

6. Procédé pour réaliser un écran de visualisation selon l'une des revendications 1 à 4, caractérisé par le fait que les tiges (13) et les corps creux (14) sont préparés à partir de la plaque de support associée (1, 2) par un processus de pressage.

7. Ecran de visualisation selon l'une des revendications 1 à 4, caractérisé par son utilisation pour la représentation d'images de télévision.
